# FASCICULE DE BREVET EUROPEEN

(11) **EP 0 114 420 B1**
(45) Date de publication et mention de la délivrance du brevet: **20.08.1986**
(21) Numéro de dépôt: 83200097.0
(22) Date de dépôt: 24.01.1983
(51) Int. Cl.: H01R 43/06

(54) **Procédé de fabrication de collecteurs de machines électriques à courant continu**
Verfahren zur Herstellung eines Kollektors für elektrische Gleichstrommaschinen
Method of manufacturing a commutator for a D.C. electric machine

(43) Date de publication de la demande: 01.08.1984
(73) Titulaire: ATELIERS DE CONSTRUCTIONS ELECTRIQUES DE CHARLEROI (ACEC) Société Anonyme, B-1050 Bruxelles (BE)
(72) Inventeur: Dewinck, Jean, B-6210 Ransart (BE); Hancart, Lucien, B-6100 Mont-sur-Marchienne (BE)

## Description

Le collecteur d'une machine électrique est une pièce fortement sollicitée en service. Son élaboration demande des soins attentifs puisqu'il faut que le collecteur, constitué de lamelles de cuivre et d'isolants micacés disposés en couronne, se comporte comme un ensemble compact, malgré les efforts centrifuges, les vibrations et les échauffements imposés par le fonctionnement.

Pour obtenir un bon comportement du collecteur en service, le procédé classique consiste à soumettre celui-ci à un vieillissement artificiel par une succession de mises en charge radiales, faites alternativement à température ambiante et à une température de l'ordre de 200 °C, à l'aide d'un outillage approprié.

Compte tenu des masses importantes de la frette, des segments, des plateaux et du croisillon constituant l'outillage et de la masse du collecteur lui-même, chaque opération d'échauffement ou de refroidissement s'étale sur plusieurs heures. Le cycle complet de vieillissement du collecteur est de l'ordre d'une semaine pour les calibres importants. Le procédé classique immobilise pendant plusieurs jours, l'outillage, les fours et les aires de refroidissement et demande une consommation importante d'énergie.

Le document US-A-1 329 277 décrit par exemple un tel procédé de fabrication de collecteur.

La fabrication de collecteurs selon le procédé revendiqué remédie à ces inconvénients en s'opérant en un seul cycle d'échauffement sous charge à l'aide d'une installation de chauffage par induction montée sur une presse.

L'invention concerne un procédé de fabrication d'une couronne collectrice présentant les caractéristiques contenues dans la revendication 1.

Le procédé revendiqué est exposé en détails à l'aide des figures suivantes.
La figure 1 représente une demi-coupe d'une couronne collectrice et de l'outillage de montage et de mise en charge.
La figure 2 représente une demi-coupe d'une couronne collectrice, de son outillage de mise en charge et du dispositif de chauffage par induction.

La figure 1 montre une semelle 1 supportée par un pied 2 et munie sur sa face supérieure, d'encoches radiales 3 servant au positionnement des éléments constitutifs du collecteur à fabriquer. Un croisillon 4 centré sur la semelle à l'aide d'un épaulement 5 porte des goujons 6, servant au positionnement du croisillon 4 sur la semelle 1 et des goujons 7 servant au positionnement d'un plateau supérieur 8 également muni à sa face inférieure d'encoches radiales 9 disposées vis-à- vis des encoches radiales 3 de la semelle 1.

Le plateau supérieur 8 est centré sur le croisillon 4 à l'aide d'un épaulement 10 et est rendu solidaire de la semelle à l'aide d'une tige centrale filetée 11 et d'un écrou 12. Entre la semelle 1 et le plateau supérieur 8 se glissent alternativement des lames de collecteur 13 et des plaquettes d'isolant micacé 14 en utilisant les rainures radiales 3 et 9 pour servir de guides aux plaquettes d'isolant micacé 14 destinées à l'isolation des lames de collecteur 13. Autour de la semelle 1 est disposée un support 15 muni d'une couronne de serrage 16 percée sur sa périphérie d'un certain nombre de trous 17. Le support 15 reçoit plusieurs segments 18 régulièrement répartis sur toute la périphérie et conformés pour présenter entre eux des joints obliques de façon à agir sur toutes les lames 13 du collecteur. La surface intérieure de chaque segment 18 est conformée selon un cylindre 19 de diamètre adapté à celui du collecteur à réaliser et dont la surface extérieure est un tronc de cône 20 adapté à la conicité d'une frette 21. La frette 21 porte des trous 22 coïncidant avec les trous 17 de la couronne 16 du support 15 pour y glisser des tiges filetées 23 dont les écrous 24 servent à rapprocher la frette 21 de la couronne de serrage 16. Ce rapprochement qui est en fait un enfoncement de la frette 21 correspond à un déplacement radial des segments 18 entraînant une réduction du diamètre de la couronne collectrice constituée des lames 13.

Au début de l'opération d'assemblage du collecteur, seul l'outillage de montage, constitué de la semelle 1, du croisillon 4 et du plateau supérieur 8, est utilisé. L'assemblage consiste à glisser les lames 13 et les plaquettes d'isolants micacé 14 dans les rainures radiales 3 et 9 appartenant respectivement à la semelle 1 et au plateau supérieur 8. Lorsque l'assemblage est terminé, le support 15 est mis. en place pour recevoir les segments 18 répartis régulièrement en périphérie de la couronne collectrice. La frette 21 est ensuite glissée autour des segments 18 puis enfoncée partiellement à l'aide des tiges filetées 23 et de leurs écrous 24.

Lorsque la pression obtenue par boulonnage a donné lieu à une première réduction du diamètre de la couronne collectrice cette dernière ne doit plus être supportée par les plateaux 1 et 8. De ce fait l'outillage de montage (1, 4 et 8) est enlevé pour dégager la partie centrale. La suite des opérations peut se suivre sur la figure 2 qui représente, la couronne collectrice formée des lames de collecteur 13 et de plaquettes d'isolant micacé 14, un outillage de mise en charge 25 constitué des segments 18, de la frette 21, du support 15 solidarisé à la couronne 16, des tiges filetées 23 et de leurs écrous 24. Un inducteur 26 est placé dans la partie centrale de la couronne collectrice. Dans l'exemple de réalisation montré en figure 2, l'inducteur se présente sous forme d'un solénoïde dont les spires creuses 27 s'étalent sur toute la longueur de la couronne collectrice. Les spires 27 sont parcourues par un fluide de réfrigération et se terminent par des pattes de raccordement 28. Eventuellement, un appareil de mesure de la température des lames 13 non représenté peut moduler la puissance de chauffage pendant toute la durée de l'opération.

Pendant qu'une presse, non représentée, exerce une charge constamment contrôlée sur la frette 21, l'inducteur 26 est alimenté en courant à haute fréquence.

En choississant une fréquence d'alimentation, de l'ordre de quelques centaines de KHz, adaptée aux dimensions du collecteur à réaliser, l'inducteur 26 induit dans les lames 13 des courants de Foucault superficiels qui échauffent celles-ci ainsi que les plaquettes d'isolant micacé 14 avec lesquelles elles sont en contact intime. En gardant constamment la frette 21 sous charge, on exerce, à l'aide des segments 18 une pression radiale, sur les lames 13 et les isolants micacés 14, qui contribue à une réduction de diamètre de la couronne collectrice. Cette réduction de diamètre correspond à un véritable maigrissement du collecteur. En début d'opération du chauffage sous pression, ce maigrissement est d'abord important, se réduit peu à peu au fil du temps pour tendre de façon asymptotique vers un maigrissement nul. On contrôle l'évolution du maigrissement du collecteur soit en établissant pour chaque collecteur le diagramme, à pression constante par exemple, donnant l'enfoncement de la frette en fonction du temps, soit d'une manière plus commode en adoptant, pour chaque calibre de collecteur, une durée de mise en charge correspondant à l'enveloppe des temps enregistrés pour obtenir un maigrissement nul.

Il est évident que plusieurs variantes peuvent être utilisées dans la forme de l'inducteur, soit par exemple, un inducteur dont une ou plusieurs spires d'extrémité sont de plus grand diamètre pour mieux épouser le contour des lames 13, soit que l'inducteur est réalisé en deux demi-bobines introduites l'une par le haut, l'autre par le bas, chacune de ces demi-bobines ayant alors un profil très adapté à la lame 13.

De même, on peut envisager une répartition spatiale des spires de l'inducteur selon un pas variable en fonction des volumes à échauffer.

Quant aux sondes permettant de relever la température atteinte par lés lames, toutes les solutions connues peuvent être utilisées pour moduler la puissance de chauffage de l'inducteur.

## Revendications

1. Procédé de fabrication d'une couronne collectrice formée de lames (13) et de plaquettes d'isolant micacé (14), placées dans un outillage de mise en charge (25) comprenant des segments (18), une frette (21), un support (15) muni d'une couronne de serrage (16), des tiges filetées (23) et des écrous de serrage (24), caractérisé en ce que la couronne collectrice est chauffée par un inducteur (26) co-axial et en ce que pendant la période de chauffage la couronne collectrice est soumise à une charge radiale dont la valeur est déterminée selon un programme pré-établi.

2. Procédé de fabrication selon la revendication 1, caractérisé en ce que l'inducteur (26) est formé d'au moins un solénoïde s'étalant sur tout ou partie de la hauteur des lames (13) et dont le diamètre extérieur est plus petit que le diamètre intérieur de la couronne à l'état final du traitement.

3. Procédé de fabrication selon l'une des revendications précédentes, caractérisé en ce qu'au moins une sonde de température est disposée sur une ou plusieurs lames (13) et est reliée à un dispositif modulant la puissance de chauffe de l'inducteur (26).

4. Procédé de fabrication selon l'une des revendications précédentes, caractérisé en ce qu'un lecteur infra-rouge est disposé à proximité des lames (13) et est relié à un dispositif modulant la puissance de chauffe de l'inducteur (26).

## Claims

1. Method of manufacturing a commutator annulus formed of segments (13) and of small plates of micaceous insulating material (14), these being put into a load applying apparatus (25) comprising segment elements (18), a hoop (21), a support (15) provided with a clamping annulus (16), screwthreaded rods (23) and clamping nuts (24), characterised in that the commutator annulus is heated by a coaxial inductor (26), and in that during the heating period the commutator annulus is subjected to a radial load the value of which is determined in accordance with a preestablished programme.

2. Manufacturing method according to claim 1, characterised in that the inductor (26) is formed of at least one solenoid extending-over all of or part of the height of the commutator segments (13) and having a smaller external diameter than the internal diameter of the annulus in the final state of the treatment.

3. Manufacturing method according to one of the preceding claims, characterised in that at least one temperature probe is arranged on one or more commutator segments (13) and is connected to a device varying the heating power of the inductor (26).

4. Manufacturing method according to one of the preceding claims, characterised in that an infrared sensing device is arranged in the vicinity of the commutator segments (13) and is connected to a device for varying the heating power of the inductor (26).

## Patentansprüche

1. Verfahren zur Herstellung eines Kollektorkranzes, der von Lamellen (13) und Glimmerisolierplättchen (14) gebildet wird, die in einer Belastungsvorrichtung (25) angeordnet sind, die aus Segmenten (18), einem Spannring (21), einer mit einem Spannkranz (16) versehenen Halterung (15), Gewindestangen (23) und Spannmuttern (24) besteht, dadurch gekennzeichnet, daß der Kollektorkranz durch einen koaxialen Induktor (26) erwärmt wird, und daß der Kollektorkranz während der Erwärmungsperiode einer radialen Last unterworfen wird, deren Wert aufgrund eines vorgegebenen Programms bestimmt wird.

2. Verfahren zur Herstellung eines Kollektorkranzes gemäß Anspruch 1, dadurch gekennzeichnet, daß der Induktor (26) von mindestens einer Zylinderspule gebildet wird, die sich über die gesamte Höhe oder einen Teil der Höhe der Lamellen (13) erstreckt, und deren äußerer Durchmesser kleiner ist als der innere Durchmesser des Kranzes im Endzustand der Behandlung.

3. Verfahren zur Herstellung eines Kollektorkranzes gemäß einem der vorhergehenden Ansprüche, dadurch gekennzeichnet, daß mindestens eine Temperatursonde auf einer oder mehreren Lamellen (13) angeordnet ist und mit einer Vorrichtung verbunden . ist, die die Heizleistung des Induktors (26) steuert.

4. Verfahren zur Herstellung eines Kollektorkranzes gemäß einem der vorhergehenden Ansprüche, dadurch gekennzeichnet, daß ein Infrarot-Meßgerät nahe bei den Lamellen (13) angeordnet ist und mit einer Vorrichtung verbunden ist, die die Heizleistung des Induktors (26) steuert.
